# EUROPÄISCHE PATENTSCHRIFT

(11) **EP 0 273 907 B1**
(45) Veröffentlichungstag und Bekanntmachung des Hinweises auf die Patenterteilung: **03.07.1991**
(21) Anmeldenummer: 86905206.8
(22) Anmeldetag: 30.08.1986
(51) Int. Cl.: B21J 15/04, B21J 15/34

(54) **VERFAHREN UND VORRICHTUNG ZUM SETZEN VON BLINDNIETEN**
PROCESS AND DEVICE FOR DRIVING BLIND RIVETS
PROCEDE ET DISPOSITIF POUR POSER LES RIVETS BORGNES

(30) Priorität: 04.09.1985 DE 3531532
(43) Veröffentlichungstag der Anmeldung: 13.07.1988
(73) Patentinhaber: POTZAS, Peter, D-35418 Buseck (DE)
(72) Erfinder: POTZAS, Peter, D-35418 Buseck (DE)
(74) Vertreter: Lippert, Hans-Joachim, Dipl.-Ing.
(86) Internationale Anmeldenummer: DE8600349
(87) Internationale Veröffentlichungsnummer: WO8701315

(56) Entgegenhaltungen:
- DE-A- 2 203 217
- GB-A- 419 095
- GB-A- 451 396
- US-A- 2 367 265
- US-A- 2 430 554
- US-A- 2 446 713
- US-A- 2 605 011
- US-A- 4 140 000

## Beschreibung

Die Erfindung betrifft ein Verfahren zum Setzen von mit zylindrischen, durchgehenden Hohräumen versehenen Blindnieten, vorzugsweise zur Verbindung von nur einseitig zugänglichen, mit zueinander fluchtenden Bohrungen versehenen Konstruktionsteilen, sowie einer Vorrichtung zur Durchführung dieses Verfahrens.

Blindnietverfahren werden zum Vernieten von nur einseitig zugänglichen Konstruktionen verwendet, beispielsweise im Karosserie- und Kleinbehälterbau, bei Doppelschalenbauweise und dergleichen.

Nach der US-A-2,446,713 ist eine Handnietzange mit einem Nietdorn zum Aufweiten von Ösen bekannt. Der Nietdorn ist in zwei sich senkrecht kreuzenden mittigen Ebenen geschlitzt, so daß vier etwa viertelkreisförmige Dornteile entstehen. Zur Fixierung der Spreizlage dient ein kreuzförmiges Stützelement. Der Nietdorn ist mit Hilfe eines Zangenmechanismus sowie eines durch diesen antreibbaren doppelten und gegenläufigen Kniehebels betätigbar. Das Stützelement muß von Hand gesondert hin- und hergeschoben werden. Bei Anwendung der bekannten Nietzange wird zunächst die Öse in die entsprechenden Bohrungen eingesetzt und dann erst werden die vier Finger des Dorns zusammengedrückt und durch den Hohlraum der Öse hindurchgeschoben. Nach dem Setzen der Öse ist der Kopf des Nietdorns in dem aufgeweiteten Bereich der Öse eingeklemmt. In diesem Zustand läßt sich das mittlere kreuzförmige Stützelement nicht von Hand zurückziehen. Vielmehr ist es erforderlich, daß zunächst einmal der Nietdorn ein Stück zurückgeschoben wird, um den Anpreßdruck der Finger auf das Stützelement zu reduzieren, damit das Stützelement von Hand mit geringerer Kraft zurück verschoben werden kann.

Der Erfindung liegt die Aufgabe zugrunde, ein Nietverfahren zu schaffen, das einfacher und schneller durchführbar ist.

Gemäß der Erfindung wird diese Aufgabe durch folgende Verfahrensschritte gelöst:
- es wird ein Nietdorn mit einem verdickten Endbereich verwendet, wobei der Durchmesser im Endbereich in einer Dimension größer als der Durchmesser des Niethohlraums ist und in dieser Dimension auf einen Querschnitt reduzierbar ist, der durch den Niethohlraum paßt,
- der Niet wird mit seinem Kopf voran bei reduziertem Endbereich des Nietdorns so weit auf den Nietdorn aufgeschoben, daß der verdickte Endbereich des Nietdorns durch den Niethohlraum hindurchragt,
- in dieser Position wird die Durchmesserreduzierung des Endbereichs des Nietdorns wieder rückgängig gemacht und es wird der verdickte Zustand des Endbereichs fixiert,
- dann wird der Niet zusammen mit dem Nietdorn in die zueinander fluchtenden Bohrungen der Konstruktionsteile eingesetzt, bis der Nietkopf auf der Oberfläche des äußeren Konstruktion steils aufliegt,
- danach wird der Nietkopf durch einen Niederhalter abgestützt,
- dann wird der Nietdorn entgegen der Druckrichtung des Niederhalters um einen vorgegebenen Betrag verschoben und das durch die Bohrungen hindurchragende Nietende wird vom freien Endquerschnitt aus kontinuierlich über einen bestimmten Abschnitt aufgeweitet und
- schließlich wird das verdickte Ende des Nietdorns unmittelbar nach einer ausreichenden Aufweitung des freien Nietendes im Durchmesser so weit reduziert, daß es durch den Niethohlraum paßt und dann an der Kopfseite des Niets aus dem zylindrischen Nietholraum herausgezogen und für den nächsten Setzvorgang wiederverwendet werden kann.

Bei Anwendung des erfindungsgemäßen Verfahrens wird der Blindniet zunächst auf den Nietdorn aufgesetzt. In dieser Position läßt sich der Blindniet sehr leicht in die Bohrungen einsetzen und durch entsprechende Handhabung des Nietdorns fixieren.

Beim Setzen des jeweiligen Hohlniets kann der Nietdorn nach dem Aufweiten des Hohlniets unmittelbar in einem Arbeitsgang aus dem Niethohlraum herausgezogen werden, wodurch das Verfahren erheblich beschleunigt werden kann.

Für jeden Setzvorgang können die Nieten einzeln auf den Nietdorn aufgesetzt werden, und zwar unmittelbar auf das Arbeitsende, welches zum Aufschieben des jeweiligen Niets im Durchmesser reduziert werden kann.

Die erfindungsgemäße Vorrichtung zur Durchführung des Verfahrens ist gekennzeichnet durch die Kombination folgender Merkmale:
- es ist ein Nietdorn mit einem verdickten Ende vorgesehen, dessen Durchmesser in einer Dimension größer als der Durchmesser des zylindrischen Niethohlraums ist,
- der Nietdorn ist durch zwei sich in Dornlängsrichtung erstreckende biegsame Zungen gebildet, die an ihren freien Enden an ihren radial nach außen weisenden Seiten das verdickte Ende bildende Vorsprünge aufweisen,
- es ist eine Zugeinrichtung vorgesehen, mit der der Nietdorn in Richtung aus dem Niethohlraum heraus verschiebbar ist,
- zwischen den Zungen ist ein sich ebenfalls in Dornlängsrichtung erstreckendes Stützelement vorgesehen, das in Längsrichtung des Nietdorns relativ zu den Zungen verschiebbar ist,
- das Stützelement ist zumindest zum Aufweiten des Nietendes in einer relativ zu den Zungen vorgeschobenen Lage positionierbar, in welcher es sich auch zwischen den mit den Vorsprüngen versehenen freien Enden der Zungen befindet und zum Herausziehen des Dorns aus dem Niethohlraum nach erfolgter Aufweitung des Nietendes in eine zurückgezogene Position bewegbar ist, in der die mit den Vorsprüngen versehenen Zungenenden gegeneinander schwenkbar sind und
- es ist ein Niederhalter mit einer mittigen Bohrung vorgesehen, in welcher der Nietdorn axial verschieblich geführt ist.

Die Zungen des Nietdorns weisen zweckmäßig im Querschnitt die Form eines Kreissegments auf, während das Stützelement einen flachen, rechteckigen Querschnitt hat, dessen Breite etwa der der Zungen entspricht. Bei größerem Nietdurchmesser können auch mehr als zwei Zungen vorgesehen sein, wobei das Stützelement entsprechend der Anzahl der Zungen ein Vieleck ist.

Vorzugsweise sind der Niederhalter und der Nietdorn Teile einer Nietzange, wobei der Niederhalter fest am Arbeitsende des Zangengehäuses befestigt ist und die Zungen einerseits und das Stützelement andererseits unabhängig voneinander betätigbar sind.

Die Bewegungen der Zungen und des Stützelements können in Abhängigkeit vom Setzvorgang aufeinander abgestimmt werden. Auf diese Weise ist es möglich, die Strammheit des gesetzten Niets genau einzustellen.

Zweckmäßig sind die Zungen und das Stützelement über eine gemeinsame Federeinrichtung in ihre am weitesten aus dem Niederhalter herausgefahrenen Position vorgespannt und die Nietdornteile können über einen gemeinsamen Antriebsmechanismus verschoben werden, wobei die Nietdornteile in Abhängigkeit vom Setzvorgang einzeln wahlweise von dem Antriebsmechanismus abkuppelbar sind.

Als Antriebsmechanismus kann ein in Axialrichtung des Nietdorns geführter, antreibbarer Kolben vorgesehen sein, der in einem in dem Gehäuse des Nietgerätes ausgebildeten Führungskanal gelagert ist. Ferner kann auf der zum Arbeitsende des Nietgerätes weisenden Seite des Antriebskolbens ein die Zungen tragender Kolben angeordnet sein, während auf der dem Arbeitsende abgewandten Seite des Arbeitskolbens zusätzlich noch ein Hitnahmekolben vorgesehen ist. Das Stützelement erstreckt sich dabei zweckmäßig durch in allen drei Kolben vorgesehene mittige Bohrungen hindurch, ragt durch den Mitnahmekolben hindurch und liegt mit einem Kopf an der dem Arbeitsende abgewandten Seite des Mitnahmekolbens an. Diese drei Kolben können in Abhängigkeit vom Nietsetzvorgang wahlweise miteinander gekuppelt werden, um den Setzvorgang optimal auszuführen.

Zum Aufstecken eines Niets auf den Nietdorn kann der Mitnahmekolben in dem dem Arbeitsende abgewandten Bereich des Führungskanals arretiert werden, während der Antriebskolben mit dem Zungenkolben in Richtung zum Arbeitsende des Geräts hin bewegt werden, so daß sich die Zungenenden gegeneinander biegen können, wodurch sich das verdickte Ende im Querschnitt so weit reduziert, daß der Nietdorn durch den Niethohlraum hindurchpaßt.

Zum Aufweiten des Nietendes können alle drei Kolben miteinander kuppelbar und in Richtung vom Arbeitsende des Geräts weg bewegbar sein.

Nach Beendigung des Aufweitvorgangs kann der die Zungen tragende Kolben von dem Arbeltskolben abgekuppelt werden.

Zum Herausziehen des Nietdorns aus dem Niethohlraum kann der Zungenkolben wieder an den Antriebskolben ankuppelbar sein.

Vorzugsweise kann das Abkuppeln und anschließende Wiederankuppeln des Zungenkolbens an den Antriebskolben in Abhängigkeit von der Stellung des Antriebskolbens erfolgen und kann wahlweise einstellbar sein. Durch diese Maßnahme wird der wirksame Aufweitweg des Nietdorns und damit die Strammheit des Nietsitzes beeinflußt.

Wenn die erfindungsgemäße Vorrichtung als von Hand betätigbare Zange ausgebildet sein soll, kann ein Zangenschenkel starr mit dem Zangengehäuse verbunden sein, während der andere Zangenschenkel, einen zweiarmigen Hebel bildend, an dem Zangengehäuse angelenkt ist, wobei der kurze Hebel mit einem gabelförmigen Ende in eine Mitnahmeausnehmung des Antriebskol bens eingreift.

Die Erfindung ist in der Zeichnung beispielsweise veranschaulicht und im nachstehenden im einzelnen anhand der Zeichnung beschrieben. Es zeigen:
Fig. 1 bis 8 die verschiednen Stadien vom Blindnietrohling bis zum gesetzten Niet sowie die einzelnen Arbeitspositionen des Werkzeugs,
Fig. 9 in vergrößerter Darstellung das Arbeitsende des Nietdorns,
Fig. 10 einen Schnitt entlang der linie X-X aus Fig. 9,
Fig. 11 die Ansicht einer Nietzange,
Fig. 12 in vergrößerter Darstellung einen Längsschnitt durch den oberen Teil der Nietzange gemäß Fig. 11 und
Fig. 13 einen Schnitt entlang der linie XIII-XIII aus Fig. 12, wobei allerdings der Nietdorn sowie der Antriebsmechanismus des Dorns in Draufsicht dargestellt ist.

Wie insbesondere aus den Figuren 1 bis 10 hervorgeht, besteht der wesentliche Teil des Nietgeräts, welcher funktionell zum Setzen eines Blindniets 1 erforderlich ist, aus einem Nietdorn 2 sowie einem Niederhalter 3, in welchem der Nietdorn 2 axial verschieblich geführt ist. Der Nietdorn 2 setzt sich aus drei Teilen zusammen, und zwar zwei äußeren Zungen 4 und 5 sowie einem zwischen diesen angeordnetem Stützelement 6. Die Zungen 4 und 5, die sich in Längsrichtung des Nietdorns 2 erstrecken haben über ihre Länge einen konstanten Querschnitt, der die Form eines Kreissegments aufweist, wobei die beiden Flachseiten einander zugewandt sind und an dem Stützelement 6 anliegen. Das Stützelement 6 weist ebenfalls einen über seine Länge konstanten Querschnitt auf, der die Form eines flachen Rechtecks hat. Die Breite des Rechtecks entspricht dabei etwa der Breite der Zungen.

An ihren freien Enden weisen die beiden Zungen 4 und 5 radial nach außen gerichtete Vorsprünge 7 auf, die gemeinsam ein verdicktes Nietdornende bilden. Die Vorsprünge 7 sind jeweils halbkreisförmig ausgebildet, so daß sie im aneinandergelegten Zustand der Zungen 4 und 5 einen Kreisquerschnitt bilden.

Der Nietdorn 2 ist relativ zu dem Niederhalter 3 längsverschieblich angeordnet. Darüber hinaus ist aber auch noch eine Relativverschiebung des Stütz-elementes 6 relativ zu den beiden Zungen 4 und 5 in deren Längsrichtung möglich, wobei die beiden Zungen 4 und 5 Jedoch nur gemeinsam bewegbar sind.

Der Antriebsmechanismus des Nietdorns 2 bzw. der Zungen 4 und 5 sowie des Stützelements 6 ist im Inneren der in Fig. 11 bis 13 dargestellten Nietzange angeordnet und wird später noch im einzelnen beschrieben. Zunächst soll jedoch erst einmal der Funktionsablauf des Blindnietverfahrens anhand der Figuren 1 bis 8 erläutert werden:

Für das Verfahren wird ein einfacher Blindniet 1 verwendet, der einen zylindrischen, durchgehenden Hohlraum 8 aufweist und an einem Ende mit einem flanschartigen Kopf 9 versehen ist, der radial von dem rohrförmigen Nietschaft 10 vorsteht. Der Blindniet kann beispielsweise aus einer leicht verformbaren Aluminiumlegierung bestehen, jedoch sind je nach Anwendungsfall auch andere Materialien möglich.

Zu Beginn des Verfahrens wird der Blindniet 1 auf den Nietdorn 2 aufgesteckt. Um das Aufstecken zu ermöglichen, wird das Stützelement 6 zurückgezogen, so daß sich die beiden biegsamen Zungen 4 und 5, wie in Fig. 2 dargestellt, vorn zusammendrücken lassen. Dadurch wird das verdickte Ende des Dorns 2 im Durchmesser reduziert, und zwar wird der zunächst längliche Querschnitt in einen Kreisquerschnitt übergeführt, der mit geringem Spiel durch den zylindrischen Hohlraum des Niets 1 paßt.

Wie in Fig. 3 dargestellt ist, wird der Blindniet 2 mit seinem Kopf 9 voran so weit auf den Nietdorn 2 aufgeschoben, bis der Kopf 9 an der Druckfläche 11 des Niederhalters 3 anliegt. In dieser Stellung ragt das verdickte Ende des Nietdorns 2 aus dem aufzuweitenden Ende 12 des Blindniets 1 heraus, so daß die Zungen 3 und 4 wieder nach außen schwenken können und eine gestreckte lage einnehmen. Die Vorsprünge 7 hintergreifen dabei das Ende des Blindniets 1.

Dann wird, wie in Fig. 4 dargestellt, das Stützelement 6 wieder vorgeschoben, so daß sich die Enden der Zungen 4 und 5 nicht mehr zusammendrücken lassen. Der Blindniet 1 sitzt jetzt fest auf dem Nietdorn 2 und kann von diesem nicht mehr abgezogen werden. Der Hohlraum 8 des Blindniets 1 wird durch den Nietdorn 2 im wesentlichen ausgefüllt.

In diesem Zustand wird der auf dem Nietdorn 2 sitzende Blindniet 1 in zueinander fluchtende Bohrungen 13 und 14 zweier aneinander anliegender Konstruktionsteile 15 und 16 eingesteckt. Es handelt sich dabei um Konstruktionsteile, von denen nur das äußere Konstruktionsteil 15 zugänglich ist, während sich das innere Konstruktionsteil 16 beispielsweise im Inneren eines Hohlraums befindet. Der Blindniet 1 wird so weit in die zueinander fluchtenden Bohrungen eingesteckt, daß sein Kopf 9 auf der Außenfläche des äußeren Konstruktionsteils 15 aufliegt. Das aufzuweitende Ende 12 des Blindniets 1 steht dabei über die Innenfläche des inneren Konstruktionsteils 16 vor.

Der eigentliche Setzvorgang des Niets 1 findet in dem in Fig. 5 dargestellten Stadium statt. Dabei wird der Niederhalter 3 fest gegen den Hietkopf 9 gedrückt, während gleichzeitig der Nietdorn 2 mit Hilfe einer später noch zu beschreibenden Zugvorrichtung in seiner Gesamtheit ein Stück in den Niederhalter 3 hineingezogen wird. Dabei legen sich die Vorsprünge 7 an dem aufzuweitenden Ende 12 des Blindniets 1 an und verformen diesen zu dem in Fig. 5 dargestellten Wulst 17.

Nach Beendigung des Aufweitvorganges wird, wie in Fig. 6 dargestellt, das Stützelement 6 ein Stück in den Niederhalter 3 hineingezogen, so daß die freien Enden der Zungen 4 und 5 wieder aufeinanderzugeschwenkt und das verdickte Ende des Nietdorns 2 in seinem Durchmesser reduziert werden kann. Dann wird der Nietdorn 2 gegen den Niederhalter durch den Niethohlraum durchgezogen und der Nietvorgang ist beendet. Das Ergebnis der Nietung ist in Fig. 8 dargestellt, wobei die beiden Konstruktionsteile 15 und 16 über den Blindniet 1 fest miteinander verbunden sind. Je nach Einstellung der Länge des Verschiebungsweges des Nietdorns 2 während des Setzvorgangs kann der Sitz des Blindniets 1 stramm oder weniger stramm eingestellt werden.

In Fig. 11 bis 13 ist ein Ausführungsbeispiel eines Nietgeräts in Form einer von Hand zu betätigenden Nietzange 18 im einzelnen dargestellt.

Die Nietzange 18 besteht im wesentlichen aus zwei etwa zylinderförmigen Gehäuseteilen 19 und 20, die ineinander gesteckt sind. An den äußeren Gehäuseteilen 19, an dem der Niederhalter 3 sitzt, ist ein starrer Handgriff 21 angeformt. Dieser ist im Querschnitt etwa U-förmig ausgebildet, wobei die beiden U-Schenkel einen Aufnahmeraum für einen Handhebel 22 bilden, der zwischen den beiden U-Schenkeln schwenkbar gelagert ist und mit einem gabelförmigen Betätigungsende 23 in das Innere des Gehäuses 19, 20 eingreift. Die Lagerung des Handhebels 22 zwischen den U-Schenkeln des Handgriffs 21 erfolgt über zwei im Abständ voneinander angeordnete beidseitig über den Händhebel seitlich vorspringende Lagerstifte 24 und 25, die in kreisbogenförmige, in den U-Schenkeln des Handgriffs 21 ausgebildete Langlöcher 26 und 27 eingreifen. Durch diese Konstruktion wird der obere kurze Hebelarm 28 des Handhebels 22 unterteilt, wodurch der Vorteil besteht, daß der Schwenkwinkel des Handhebels 22 nicht übermäßig groß zu sein braucht, andererseits aber für mit größerer Kraft beaufschlagbare Bedienungsvorgänge zumindest kurzzeitig ein großes Kraftübersetzungsverhältnis vorhanden ist.

Die beiden Gehäuseteile 19 und 20 sind im wesentlichen zylindrisch ausgebildet, wobei das rechte Gehäuseteil 20 einseitig in das linke Gehäuseteil 19 eingesteckt ist.

Der Innenraum 29 des Gehäuseteils 20 ist im wesentlichen zylindrisch ausgebildet und dient zur Aufnahme von drei in Axialrichtung geführten Kolben, und zwar einem mittigen Antriebskolben 30, einem auf der zum Arbeitsende der Nietzange 18 weisenden Seite angeordneten, die Zungen 4 und 5 des Nietdorns 2 tragenden Kolben 31 sowie einem auf der dem Arbeitsende abgewandten Seite des Antriebskolbens 30 angeordneten Mitnahmekolben 32.

Der Antriebskolben 30 weist zwei seitliche Ausnehmungen auf, in welche das durch eine Öffnung 29 in das Gehäuseinnere ragende gabelförmige Betätigungsende 23 des Handhebels 22 eingreift, so daß der Antriebskolben 30 bei Verschwenkung des Handhebels 22 relativ zu dem Handgriff 21 in Axialrichtung des Gehäuses 19, 20 verschoben wird. Die beiden anderen Kolben, und zwar der Zungenkolben 31 sowie der Hitnahmekolben 32 liegen seitlich an dem Antriebskolben 30 an und sind bei Bedarf mit diesem kuppelbar und somit gemeinsam mit diesem verschiebbar.

Das am Arbeitsende flache, zwischen den Zungen 4 und 5 verlaufende Stützelement 6 geht in seinem im Gehäuseinneren verlaufenden Teil in einen etwas dickeren zylindrischen Abschnitt 34 über. Dieser erstreckt sich durch alle drei Kolben 30, 31 und 32 vorgesehene mittige Bohrungen hindurch und liegt mit einem verbreiterten Kopf 35 an der dem Arbeitsende abgewandten Seite des Mitnahmekolbens 32 an. Der Kopf 35 des Stützelements 6 wird durch eine kräftige Druckfeder 36 beaufschlagt, die sich an dem geschlossenen, dem Arbeitsende abgewandten Ende des Gehäuseteils 20 abstützt. Durch die Druckfeder 36 werden in bestimmten Betriebsfällen alle drei Kolben in die Arbeitsrichtung gedrückt, so daß der gesamte Nietdorn 2 einschließlich Zungen 4 und 5 und Stützelement 6 weit aus dem Niederhalter 3 herausragt. Dieser Betriebszustand entspricht der in Fig. 4 dargestellten Nietdornlage unmittelbar vor Aufbringung der zum Setzen des Nietes erforderlichen Zugkraft. Diese Zugkraft wird dadurch aufgebracht, daß in der in Fig. 12 dargestellten Lage auf den Handhebel 22 ein Druck aufgebracht wird, durch welchen dieser in Richtung auf den Handgriff 21 geschwenkt wird. Durch die Verschiebung des Antriebskolbens 30 in Richtung vom Arbeitsende weg wird der Mitnahmekolben 32 in die gleiche Richtung bewegt, wodurch auch das innere Stützelement 6 mitgenommen wird. Der Zungenkolben 31 wird gleichfalls mitgenommen, und zwar über einen Mitnahmehebel 37, so daß gleichzeitig auch die Zungen 4 und 5 gleichmäßig mit dem Stützelement 6 in den Niederhalter 3 hineinbewegt werden.

Der Mitnahmehebel 37 ist über ein Stiftgelenk 38 an dem Antriebskolben 30 schwenkbar befestigt, ist zum Teil in radiale Ausnehmungen der Kolben 30 und 31 eingebettet und ragt zum Teil radial über die Kolben hinaus, und zwar in eine schlitzförmige Ausnehmung 41 des Gehäuseteils 20. An seiner an dem Zungenkolben ben 31 anliegenden Seite weist der Mitnahmehebel 37 zwei in unterschiedlichen Höhen liegende stufenförmige Absätze 42 und 43 auf, die eine Kupplung mit dem Zungenkolben 31 bewirken können. Zur Kupplung greift jeweils einer der beiden stufenförmigen Absätze 42 und 43 über eine an dem Zungenkolben 31 vorgesehene Rastnase 44.

Bei dem in Fig. 12 dargestellten Betriebsfall greift der näher an dem Stützgelenk 38 liegende Absatz 42 des Mitnahmehebels 37 über die Rastnase 44, so daß eine feste Kupplung zwischen den aneinander anliegenden Kolben 30 und 31 erzielt wird. Eine Entkupplung ist in diesem Betriebszustand nicht möglich, da der schwenkbar gelagerte Mitnahmehebel 37 mit Hilfe eines in der Gehäuseausnehmung 41 angeordneten Niederhaltebügels 45 in seiner unteren, gekuppelten Position festgehalten wird.

Der Niederhaltebügel 45 erstreckt sich nur über einen Teil des Verschiebungsweges des Mitnahmehebels 37. Wenn nach einem bestimmten Verschiebungsweg die Endkante 46 des Mitnahmehebels 37 den Niederhaltebügel 45 verläßt, löst sich die Kupplung zwischen dem Antriebskolben 30 und dem Zungenkolben 31 dadurch, daß der stufenförmige Absatz 42 über die schräg ausgebildete Rastnase 44 gleitet, wodurch der Mitnahmehebel so weit gehoben wird, daß der stufenförmige Absatz 42 über die Rastnase 44 hinwegrutscht.

Bei weiterer Voranbewegung des Antriebskolbens 30 bleibt der Zungenkolben 31 stehen, d.h. daß sich von den Nietdornteilen nur das Stützelement 6 in der Zeichnung nach rechts bewegt, während die Zungen 4 und 5 in ihrer Position verharren. Wenn bei weiterer Voranbewegung des Antriebskol bens 30 der zweite stufenförmige Absatz 43 des Mitnahmehebels 37 an der Rastnase 44 zur Anlage kommt, wird der Zungenkolben wieder mitgenommen, d.h. daß sich nun auch die Zungen 4 und 5 zusammen mit dem Stützelement 6 weiter nach rechts bewegen. Die Kupplung zwischen den beiden Schrägflächen der Rastnase 44 und des stufenförmigen Absatzes 43 wird dadurch aufrechterhalten, daß der Mitnahmehebel 37 nicht nach oben ausweichen kann, da er an der Innenwand des äußeren Gehäuses 19 anschlägt. Im Augenblick der erneuten Einkupplung verschieben sich das Stützelement 6 und die beiden Zungen 4 und 5 wieder gleichmäßig nach rechts. Diese Bewegung wird, wie in Fig. 7 dargestellt, zum Herausziehen des Nietdorns 2 aus dem gesetzten Niet 1 ausgenutzt. Da das Stützelement 6 sich in zurückgezogener Position befindet, können die beiden Zungen 4 und 5 nach innen gebogen und das verdickte Ende durch den Niethohlraum gezogen werden.

Durch das Abgleiten der Endkante 46 des Mitnahmehebels 37 von dem Niederhaltebügel 45 wird der Aufweitprozeß unterbrochen, da sich nämlich dann die Zungen 4 und 5 nicht mehr in Richtung auf den Niederhalter 3 zubewegen. Um den Weg der Zungen 4 und 5, die diese zum Aufweiten des Nietendes zurücklegen, einzustellen und damit die Strammheit des Nietsitzes zu beeinflussen, ist der Niederhaltebügel 45 verstellbar angeordnet. Der Niederhaltebügel 45 ist axial verschieblich in der Ausnehmung 41 des Gehäuseteils 20 angeordnet und kann mit Hilfe einer Stellschraube 47, die von der Gehäuseaußenseite her zugänglich ist, verschoben werden. Je weiter der Niederhaltebügel 45 in Fig. 12 nach rechts verschoben wird, um so strammer wird die Nietverbindung, da der Aufweitungsweg dadurch vergrößert wird.

Wenn der Antriebskolben 30 nach erneuter Ankupplung des Zungenkolbens 31 noch weiter nach rechts bewegt wird, gleitet der Mitnahmekolben 32, der das Stützelement 6 entgegen der Kraft der Feder 36 mitnimmt, über einen federbelasteten Arretierhebel 48, der mit einer Rastklinke 49 hinter den Mitnahmekolben 32 einrastet und diesen festhält. Eine Druckfeder 50, die sich an dem Gehäuseteil 20 abstützt, sorgt dafür, daß die Rastklinke 49 in ihrer Arretierstellung verbleibt.

Wenn jetzt bei eingerastetem Mitnahmekolben 32 der Handhebel 22 von dem Handgriff 21 wegbewegt wird, wird der Antriebskolben 30 in der Zeichnung nach links bewegt, während der Mitnahmekolben 32 in seiner Raststellung verharrt. Gleichzeitig wird durch eine Zugfeder 55, die zwischen dem Antriebskolben 30 und dem Zungenkolben 31 gespannt ist, der Zungenkolben 31 an den Antriebskolben 30 herangezogen, bis er an diesem zur Anlage kommt. Der Mitnahmehebel 30, der mit Hilfe einer Druckfeder 51 in Richtung auf die Kupplungsstellung vorgespannt ist, rastet dann wieder in seine erste Kupplungsstellung ein, bei welcher der dem Stiftgelenk 38 näherliegende stufenförmige Absatz 42 über die Rastnase 44 einrastet. Bei weiterer Voranbewegung der Kolben 30 und 31 schiebt sich auch der Mitnahmehebel 37 wieder unter den Niederhaltebügel 45, so daß eine Entkupplung zwischen den beiden Kolben 30 und 31 nicht mehr möglich ist. Diese Kolbenstellung entspricht der in Fig. 2 dargestellten Betriebsstellung, in der ein neuer Niet 1 über die beiden nunmehr zusammenbiegbaren Zungen 4 und 5 gesteckt herden kann. Das Aufstecken des Niets 1 wird dadurch erleichtert, daß die beiden seitlichen Vorsprünge 7 der Zungen mit Auflaufschrägen 52 versehen sind.

Wenn jetzt der Handhebel 22 noch weiter geöffnet wird, so trifft er auf einen Auslösestift 53, der den Arretierhebel 48 entgegen der Kraft der Druckfeder 50 verschwenkt, wodurch die Rastklinke 49 sich aus der Bewegungsbahn des Mitnahmekolbens 32 herausbewegt und diesen freigibt. Nun überwiegt die Kraft der Feder 36 und drückt den Mitnahmekolben 32 wieder gegen den Antriebskolben 30, wodurch das Stützelement 6 nach vorn zwischen die Zungen 4 und 5 bewegt wird. Der Nietdorn 2 nimmt jetzt die in Fig. 4 dargestellte Position ein. Unmittelbar danach kann durch Schließen der Zange, d.h. durch Verschwenken des Handhebels 22 in Richtung auf den Handgriff 21 und die dadurch verursachte Bewegung sämtlicher drei Kolben 30, 31 und 32 nach rechts der Aufweitevorgang des Nietendes eingeleitet werden.

Eine zusätzliche Zugfeder 54, die zwischen dem Antriebskolben 30 und dem arbeitsseitigen Ende des Gehäuses gespannt ist, übt über den Antriebskolben auf den Zungenkolben und dadurch auf die Zungen 4 und 5 eine in der Zeichnung nach links gerichtete Vorspannkraft aus, so daß gewährleistet ist, daß beim Aufstecken eines Hohlniets 1 auf den Nietdorn 2 dieser sich nicht zurückschiebt.

## Patentansprüche

1. Verfahren zum Setzen von mit zylindrischen, durchgehenden Hohlräumen (8) versehenen Blindnieten (1), vorzugsweise zur Verbindung von nur einseitig zugänglichen, mit zueinander fluchtenden Bohrungen (13, 14) versehenen Konstruktionsteilen (15, 16), **gekennzeichnet durch** die Kombination folgender Verfahrensschritte:
- es wird ein Nietdorn (2) mit einem verdickten Endbereich verwendet, wobei der Durchmesser im Endbereich in einer Dimension größer als der Durchmesser des Niethohlraums (8) ist und in dieser Dimension auf einen Querschnitt reduzierbar ist, der durch den Niethohlraum (8) paßt,
- der Niet (1) wird mit seinem Kopf (9) voran bei reduziertem Endbereich des Nietdorns (2) so weit auf den Nietdorn (2) aufgeschoben, daß der verdickte Endbereich des Nietdorns (2) durch den Niethohlraum (8) hindurchragt,
- in dieser Position wird die Durchmesserreduzierung des Endbereichs des Nietdorns (2) wieder rückgängig gemacht und es wird der verdickte Zustand des Endbereichs fixiert,
- dann wird der Niet (1) zusammen mit dem Nietdorn (2) in die zueinander fluchtenden Bohrungen (13, 14) der Konstruktionsteile (15, 16) eingesetzt, bis der Nietkopf (9) auf der Oberfläche des äußeren Konstruktionsteils (15) aufliegt,
- danach wird der Nietkopf (9) durch einen Niederhalter (3) abgestützt,
- dann wird der Nietdorn (2) entgegen der Druckrichtung des Niederhalters (3) um einen vorgegebenen Betrag verschoben, und das durch die Bohrungen hindurchragende Nietende wird vom freien Endquerschnitt aus kontinuierlich über einen bestimmten Abschnitt aufgeweitet und
- schließlich wird das verdickte Ende des Nietdorns (2) unmittelbar nach einer ausreichenden Aufweitung des freien Nietendes im Durchmesser so weit reduziert, daß es durch den Niethohlraum (8) paßt und dann an der Kopfseite des Niets (1) aus dem zylindrischen Niethohlraum (8) herausgezogen und für den nächsten Setzvorgang wiederverwendet werden kann.

2. Verfahren nach Anspruch 1, **dadurch** **gekennzeichnet**, daß die Blindnieten (1) für jeden Setzvorgang einzeln auf den Nietdorn (2) aufgesetzt werden.

3. Vorrichtung zur Durchführung des Verfahrens nach Anspruch 1 mit folgenden Merkmalen:
- es ist ein Nietdorn (2) mit einem verdickten Ende vorgesehen, dessen Durchmesser in einer Dimension größer als der Durchmesser des zylindrischen Niethohlraums (8) ist,
- der Nietdorn (2) ist durch zwei sich in Dornlängsrichtung erstreckende biegsame Zungen (4, 5) gebildet, die an ihren freien Enden an ihren radial nach außen weisenden Seiten das verdickte Ende bildende Vorsprünge (7) aufweisen,
- es ist eine Zugeinrichtung vorgesehen, mit der der Nietdorn (2) in Richtung aus dem Niethohlraum (8) heraus verschiebbar ist,
- zwischen den Zungen (4, 5) ist ein sich ebenfalls in Dornlängsrichtung erstreckendes Stützelement (6) vorgesehen, das in Längsrichtung des Nietdorns (2) relativ zu den Zungen (4, 5) verschiebbar ist,
- das Stützelement ist zumindest zum Aufweiten des Nietendes in einer relativ zu den Zungen (4, 5) vorgeschobenen Lage positionierbar, in welcher es sich auch zwischen den mit den Vorsprüngen (7) versehenen freien Enden der Zungen (4, 5) befindet und zum Herausziehen des Dorns (2) aus dem Niethohlraum (8) nach erfolgter Aufweitung des Nietendes in eine zurückgezogene Position bewegbar ist, in der die mit den Vorsprüngen (7) versehenen Zungenenden gegeneinander schwenkbar sind, und
- es ist ein Niederhalter (3) mit einer mittigen Bohrung vorgesehen, in welcher der Nietdorn (2) axial verschieblich geführt ist.

4. Vorrichtung nach Anspruch 3, **dadurch gekennzeichnet**, daß die Zungen (4, 5) des Nietdorns (2) im Querschnitt die Form eines Kreissegments aufweisen und daß das Stützelement (6) einen flachen, rechteckigen Querschnitt hat, dessen Breite etwa der der Zungen (4, 5) entspricht.

5. Vorrichtung nach Anspruch 3 oder 4, **dadurch gekennzeichnet**, daß der Niederhalter (3) und der Nietdorn (2) Teile eines Nietgerätes (18) sind, daß der Niederhalter (3) fest an dem Arbeitsende des Zangengehäuses (19, 20) befestigt ist, und daß die Zungen (4, 5) einerseits und das Stützelement (6) andererseits unabhängig voneinander betätigbar sind.

6. Vorrichtung nach Anspruch 5, **dadurch gekennzeichnet**, daß die Bewegungen der Zungen (4, 5) und des Stützelements (6) in Abhängigkeit vom Setzvorgang aufeinander abstimmbar sind.

7. Vorrichtung nach Anspruch 5 oder 6, **dadurch gekennzeichnet**, daß die Zungen (4, 5) und das Stützelement (6) über eine gemeinsame Federeinrichtung (36) in ihre am weitesten aus dem Niederhalter (3) herausgefahrene Position vorgespannt sind, daß die Nietdornteile über einen gemeinsamen Antriebsmechanismus verschiebbar sind und daß die Nietdornteile in Abhängigkeit vom Setzvorgang einzeln wahlweise von dem Antriebsmechanismus abkuppelbar sind.

8. Vorrichtung nach Anspruch 7, **dadurch gekennzeichnet**, daß der Antriebsmechanismus ein in Axialrichtung des Nietdorns (2) geführter, antreibbarer Kolben (30) ist, der in einem in dem Gehäuse (19, 20) des Nietgerätes (18) ausgebildeten Führungskanal (29) gelagert ist, daß auf der zum Arbeitsende des Nietgerätes(18) weisenden Seite des Antriebskolbens (30) ein die Zungen (4, 5) tragender Kolben (31) angeordnet ist, daß auf der dem Arbeitsende abgewandten Seite des Antriebskolbens (30) ein Mitnahmekolben (32) vorgesehen ist, daß sich das Stützelement (6) durch in allen drei Kolben (30, 31, 32) vorgesehene mittige Bohrungen hindurch erstreckt, durch den Mitnahmekolben (32) hindurchragt und mit einem Kopf (35) an der dem Arbeitsende abgewandten Seite des Mitnahmekolbens (32) anliegt und daß die drei Kolben (30, 31, 32) in Abhängigkeit vom Nietsetzvorgang wahlweise miteinander kuppelbar sind.

9. Vorrichtung nach Anspruch 8, **dadurch gekennzeichnet**, daß zum Aufstecken eines Blindniets (1) auf den Nietdorn (2) der Mitnahmekolben (32) in dem dem Arbeitsende abgewandten Bereich des Führungskanals (29) arretierbar ist, während der Antriebskolben (30) mit dem Zungenkolben (31) in Richtung zum Arbeitsende des Geräts bewegbar ist.

10. Vorrichtung nach Anspruch 8 oder 9, **dadurch** **gekennze**i**chnet**, daß zum Aufweiten des Nietendes alle drei Kolben (30, 31, 32) miteinander kuppelbar und in Richtung vom Arbeitsende des Geräts weg bewegbar sind.

11. Vorrichtung nach Anspruch 10, **dadurch gekennzeichnet**, daß nach Beendigung des Aufweitvorgangs der die Zungen (4, 5) tragende Kolben (31) von dem Antriebskolben (30) abkuppelbar ist.

12. Vorrichtung nach Anspruch 11, **dadurch gekennzeichnet**, daß zum Herausziehen des Nietdorns (2) aus dem Niethohlraum (8) der Zungenkolben (31) wieder an den Antriebskolben (30) ankuppelbar ist.

13. Vorrichtung nach Anspruch 11 und 12, **dadurch** **gekennzeichnet**, daß das Abkuppeln und anschließende Wiederankuppeln des Zungenkolbens (31) an den Antriebskolben (30) in Abhängigkeit von der Stellung des Antriebskolbens (30) erfolgt und wahlweise einstellbar ist.

14. Vorrichtung nach einem der Ansprüche 5 bis 13 als von Hand betätigbare Nietzange, **dadurch** **gekennzeichnet**, daß ein Zangenschenkel (Handgriff 21) starr mit dem Zangengehäuse (19, 20) verbunden ist und daß der andere Zangenschenkel (Handhebel 22), einen zweiarmigen Hebel bildend, an dem Zangengehäuse (19, 20) angelenkt ist, wobei der kurze Hebel mit einem gabelförmigen Betätigungsende (23) in eine Mitnahmeausnehmung (33) des Antriebskolbens (30) eingreift.

## Claims

1. Process for driving blind rivets (1) provided with cylindrical, continuous hollow spaces (8), preferably for connecting structural parts (15, 16) which are accessible only on one side and are provided with bores (13, 14) in alignment with one another characterized by the combination of the following process steps:
- a riveting mandrel (2) having a thickened end is used, the diameter of which in one dimension is larger than the diameter of the rivet hollow space (8) and in this dimension is reduceable to a cross-section which fits through said rivet hollow space (8),
- the rivet (1) with reduced end section is moved with its head (9) first towards the riveting mandrel (2) until the thickened end of the riveting mandrel (2) projects through the rivet hollow space (8),
- in this position the reduction of the cross-section in the end section of the riveting mandrel (2) is undone and the thickened condition of the end section is fixed,
- then the rivet (1) together with the riveting mandrel (2) is inserted into the bores (13, 14) of the structural parts (15, 16), in alignment with one another, until the rivet head (9) rests on the surface of the outer structural part (15),
- then the rivet head (9) is supported by a holding-down part (3),
- then the riveting mandrel (2) is moved against the pressure direction of the holding-down part (3) by a predetermined amount and the rivet end projecting through the bores is opened from the free end cross-section continuously among a determined section, and
- finally the thickened end of the riveting mandrel (2) immediately after sufficient opening out of the free rivet end is reduced in diameter until it fits through the rivet hollow space (8) and subsequently at the head side of the rivet (1) can be pulled out of the cylindrical rivet hollow space (8) and can be reused for the next setting operation.

2. Process according to claim 1, characterized in that the blind rivets (1) are placed individually onto the riveting mandrel (2) for each setting operation.

3. Device for implementing the process according to claim 1 with the following features:
- a riveting mandrel (2) with a thickened end is provided the diameter of which in one dimension is larger than the diameter of the cylindrical rivet hollow space (8),
- the riveting mandrel (2) is formed from two flexible tongues (4, 5) which extend in the mandrel longitudinal direction and, at their free ends, on their sides pointing radially outwards, have projections (7) which form the thickened end,
- a pulling device is provided for displacing the riveting mandrel (2) in the direction out of the rivet hollow space (8),
- between the tongues (4, 5) a supporting element (6) is provided which also extends in the mandrel longitudinal direction, which supporting element (6) is displaceable in the longitudinal direction of the riveting mandrel (2) relative to the tongues (4, 5),
- the supporting element, at least for opening out the rivet end, can be located in a position which is pushed forwards relative to the tongues (4, 5) and in which it is also located between the free ends of the tongues (4, 5) provided with the projections (7), and for pulling the mandrel (2) out of the rivet hollow space (8), after the rivet end is opened out, can be moved into a pulled-back position in which the tongue ends provided with the projections (7) can be tilted towards one another, and
- a holding-down part (3) with a central bore is provided in which the rivet mandrel (2) is guided in axially displaceable manner.

4. Device according to claim 3, characterized in that the tongues (4, 5) of the riveting mandrel (2) in their cross-section have the shape of a circular segment, and that the supporting element (6) has a flat, rectangular cross-section, the width of which approximately corresponds to that of the tongues (4, 5).

5. Device according to claim 3 or 4, characterized in that the holding-down part (3) and the riveting mandrel (2) are parts of a riveting tool (18), that the holding-down part (3) is firmly fixed to the working end of the tongue housing (19, 20), and that the tongues (4, 5) on the one hand and the supporting element (6) on the other hand can be actuated independently of one another.

6. Device according to claim 5, characterized in that the movements of the tongues (4, 5) and of the supporting element (6) can be adapted to one another dependent on the setting operation.

7. Device according to claim 5 or 6, characterized in that the tongues (4, 5) and the supporting element (6) are pretensioned via a common spring device (36) into their position extended the furthest out of the holding-down part (3), that the riveting mandrel parts can be displaced via a common drive mechanism and that the riveting mandrel parts can be individually uncoupled selectively from the drive mechanism, dependent on the setting operation.

8. Device according to claim 7, characterized in that the drive mechanism is a drivable piston (30) which is guided in axial direction of the riveting mandrel (2) and is mounted in a guide channel (29) made in the housing (19, 20) of the rivet tool (18), that a piston (31) bearing the tongues (4, 5) is arranged on the side of the drive piston (30) pointing towards the working end of the riveting tool (18), that a slave piston (32) is provided on the side of the drive piston (30) remote from the working end, that the supporting element (6) extends through central bores provided in all three pistons (30, 31, 32), projects through the slave piston (32) and bears with a head (35) against the side of the slave piston (32) remote from the working end, and that the three pistons (30, 31, 32) can be coupled to one another selectively, dependent on the rivet setting operation.

9. Device according to claim 8, characterized in that, for placing a blind rivet (1) onto the riveting mandrel (2), the slave piston (32) can be locked in the area of the guide channel (29) remote from the working end, whereas the drive piston (30) can be moved together with the tongue piston (31) in the direction of the working end of the tool.

10. Device according to claim 8 or 9, characterized in that, for opening out the rivet end, all three pistons (30, 31, 32) can be coupled to one another and moved away from the working end of the tool.

11. Device according to claim 10, characterized in that the piston (31) bearing the tongues (4, 5) can be uncoupled from the drive piston (30) after the opening-out operation is complete.

12. Device according to claim 11, characterized in that the tongue piston (31) can be re-coupled to the drive piston (30) in order to pull the riveting mandrel (2) out of the rivet hollow space (8).

13. Device according to claim 11 or 12, characterized in that the coupling and subsequent re-coupling of the tongue piston (31) to the drive piston (30) are effected dependent on the position of the drive piston (30) and are selectively adjustable.

14. Device according to one of claims 5 to 13 as a manually operable riveting tongs, characterized in that one tong leg (handle 21) is rigidly connected to the tong housing (19, 20) and that the other tong leg (hand lever 22), forming a two-arm lever, is articulated on the tong housing (19, 20), the short lever, with a fork-shaped actuating end (23), engaging into a slave recess (33) of the drive piston (30).

## Revendications

1. Procédé pour la pose de rivets borgnes (1) traversés de part en part par une cavité cylindrique (8), de préférence pour l'assemblage d'éléments de construction (15, 16) qui ne sont accessibles que d'un côté et qui sont munis de forures (13, 14) mutuellement alignées, caractérisé par la combinaison des étapes opératoires suivantes;
- il est utilisé un mandrin à rivet (2) dont la partie terminale est épaissie, le diamètre dans la partie terminale étant plus grand, dans une dimension, que le diamètre de la cavité (8) du rivet et pouvant être réduit, dans cette dimension, à une section qui s'adapte à travers la cavité (8) du rivet,
- le rivet (1) est glissé sur le mandrin à rivet (2), la tête (9) la première et avec réduction de la partie terminale du mandrin à rivet (2), jusqu'à ce que la partie terminale épaissie du mandrin à rivet (2) sorte de la cavité (8) du rivet,
- dans cette position, la réduction de diamètre de la partie terminale du mandrin à rivet (2) est supprimée et cette partie terminale est fixée dans l'état épaissi,
- le rivet (1) est alors inséré avec le mandrin à rivet (2) dans les forures mutuellement alignées (13, 14) des éléments de construction (15, 16), jusqu'à ce que la tête (9) du rivet s'applique sur la surface de l'élément de construction extérieur (15),
- après quoi, la tête (9) du rivet est maintenue par un presse-rivet (3),
- le mandrin à rivet (2) est alors déplacé d'une distance prédéfinie dans le sens opposé à celui de la pression exercée par le presse-rivet (3) et l'extrémité du rivet qui sort des forures est évasée de façon continue, sur une longueur déterminée, à partir de la section d'extrémité libre, et
- enfin, immédiatement après un évasement suffisant de l'extrémité libre du rivet, l'extrémité épaissie du mandrin à rivet (2) est réduite de diamètre de telle sorte qu'elle s'adapte à travers la cavité (8) du rivet et le mandrin est alors extrait de la cavité cylindrique (8) du rivet, du côté du rivet (1), et il peut être réutilisé pour l'opération de rivetage suivante.

2. Procédé selon la revendication 1, caractérisé en ce que pour chaque opération de rivetage, les rivets borgnes (1) sont placés individuellement sur le mandrin à rivet (2).

3. Dispositif pour l'exécution du procédé selon la revendication 1, présentant les caractéristiques suivantes:
- il est prévu un mandrin à rivet (2) présentant une extrémité épaissie dont le diamètre est plus grand, dans une dimension, que le diamètre de la cavité cylindrique (8) du rivet,
- le mandrin à rivet (2) est formé par deux lames flexibles (4, 5) qui s'étendent dans la direction longitudinale du mandrin et qui présentent, à leur extrémité libre, sur leurs côtés dirigés radialement vers l'extérieur, des saillies (7) constituant l'extrémité épaissie,
- il est prévu un dispositif de traction avec lequel le mandrin à rivet (2) peut être déplacé dans la direction de son extraction de la cavité (8) du rivet,
- entre les lames (4, 5), il est prévu un élément de soutien (6) qui s'étend également dans la direction longitudinale du mandrin et qui peut être déplacé par rapport aux lames (4, 5) dans la direction longitudinale du mandrin à rivet (2),
- au moins pour l'évasement de l'extrémité du rivet, l'élément de soutien peut être placé dans une position avancée par rapport aux lames (4, 5), position dans laquelle il se trouve entre les extrémités libres, munies des saillies (7), des lames (4, 5), et, pour l'extraction du mandrin (2) de la cavité (8) du rivet lorsque l'évasement de l'extrémité du rivet a été effectué, il peut être amené dans une position reculée dans laquelle les extrémités des lames munies des saillies (7) peuvent s'incliner l'une vers l'autre,
- il est prévu un presse-rivet (3) présentant une forure centrale dans laquelle le mandrin à rivet (2) est guidé de façon à pouvoir coulisser axialement.

4. Dispositif selon la revendication 3, caractérisé en ce que les lames (4, 5) du mandrin à rivet (2) présentent en coupe transversale la forme d'un segment circulaire, et en ce que l'élément de soutien (6) a une section rectangulaire aplatie dont la largeur correspond à peu près à la largeur des lames (4, 5).

5. Dispositif selon la revendication 3 ou 4, caractérisé en ce que le presse-rivet (3) et le mandrin à rivet (2) font partie d'un appareil à riveter (18), en ce que le presse-rivet (3) est fixé rigidement à l'extrémité de travail du carter (19, 20) de l'appareil, et en ce que les lames (4, 5) d'une part et l'élément de soutien (6) d'autre part peuvent être actionnés indépendamment les uns des autres.

6. Dispositif selon la revendication 5, caractérisé en ce que les mouvements des lames (4, 5) et de l'élément de soutien (6) peuvent être adaptés les uns aux autres an fonction de l'opération de rivetage.

7. Dispositif selon la revandication 5 ou 6, caractérisé en ce que les lames (4, 5) et l'élément de soutien (6) sont pré-solllicités dans leur position extraite au maximum du presse-rivet (3) au moyen d'un dispositif à ressort commun (36), en ce que les éléments du mandrin à rivet peuvent être déplacés au moyen d'un mécanisme de commande commun, et en ce que les éléments du mandrin à rivet peuvent être désaccouplés individuellement et à volonté du mécanisme de commande en fonction de l'opération de rivetage.

8. Dispositif selon la revendicatlon 7, caractérisé en ce que le mécanisme de commande est un piston commandable (30) qui est guidé dans la direction axiale du mandrin à rivet (2) et qui est monté dans un canal de guidage (29) formé dans le carter (19, 20) de l'appareil à riveter, en ce qu'un piston (31) qui porte les lames (4, 5) est disposé du côté du piston moteur (30) dirigé vers l'extrémité de travail de l'appareil à riveter (18), en ce qu'un piston d'entraînement (32) est prévu du côté du piston de commande (30) opposé à l'extrémité de travail, en ce que l'élément de soutien (6) s'étend à travers des forures centrales prévues dans tous les trois pistons (30, 31, 32), sort du piston d'entraînement (32) et s'applique par une tête (35) sur le côté du piston d'entraînement (32) opposé à l'extrémité de travail, et en ce que les trois pistons (30, 31, 32) peuvent être accouplés les uns aux autres à volonté, en fonction de l'opération de rivetage.

9. Dispositif selon la revendication 8, caractérisé en ce que pour placer un rivet borgne (1) sur le mandrin à rivet (2), le piston d'entraînement (32) peut être immobilisé dans la région du canal de guidage (29) située à l'opposé de l'extrémité de travail, tandis que le piston de commande (30) avec le piston porte-lames (31) peuvent être déplacés en direction de l'extrémité de travail de l'appareil.

10. Dispositif selon la revendication 8 ou 9, caractérisé en ce que pour l'évasement de l'extrémité du rivet, tous les trois pistons (30, 31, 32) sont accouplables entre eux et peuvent être déplacés dans le sens de leur éloignement de l'extrémité de travail de l'appareil.

11. Dispositif selon la revendication 10, caractérisé en ce qu'après la fin de l'opération d'évasement, le piston (31) qui porte les lames (4, 5) peut être désaccouplé du piston de commande (30).

12. Dispositif selon la revendication 11, caractérisé en ce que pour l'extraction du mandrin à rivet (2) de la cavité (8) du rivet, le piston porte-lames (31) peut être accouplé de nouveau au piston de commande (30).

13. Dispositif selon la revendication 11 ou 12, caractérisé en ce que le désaccouplement et le réaccouplement subséquent entre le piston porte-lames (31) et le piston de commande (30) s'effectuent en fonction de la position du piston de commande (30) et peuvent être réglés à volonté.

14. Dispositif selon l'une quelconque des revendications 5 à 13 sous forme de pince à riveter manoeuvrable à la main, caractérisé en ce qu'une branche de la pince (poignée 21) est fixée rigidement au carter (19, 20) de la pince, et en ce que l'autre branche de la pince (levier manuel 22), formant un levier à deux branches, est articulé sur le carter (19, 20) de la pince, la branche courte du levier s'engageant, par une extrémité d'actionnement bifurquée (23), dans un creux d'entraînement (33) du piston de commande (30).
